# EUROPÄISCHE PATENTSCHRIFT

(11) **EP 2 234 219 B1**
(45) Veröffentlichungstag und Bekanntmachung des Hinweises auf die Patenterteilung: **31.08.2011**
(21) Anmeldenummer: 10002973.5
(22) Anmeldetag: 20.03.2010
(51) Int. Cl.: H01R 13/629

(54) **Verriegelungsvorrichtung**
Locking device
Dispositif de verrouillage

(30) Priorität: 26.03.2009 DE 202009004249 U
(43) Veröffentlichungstag der Anmeldung: 29.09.2010
(73) Patentinhaber: Harting Electric GmbH & Co. KG, 32339 Espelkamp (DE)
(72) Erfinder: Ferderer, Albert, 32339 Espelkamp (DE); Quast, Frank, 33611 Bielefeld (DE)

(56) Entgegenhaltungen:
- EP-A1- 0 352 579
- DE-A1- 2 915 574
- DE-A1-102004 011 509
- DE-A1-102004 061 046
- DE-C1- 19 961 708
- DE-U1- 8 908 016

## Beschreibung

Die Erfindung betrifft eine Verriegelungsvorrichtung für Steckverbindergehäuse nach dem Oberbegriff des Anspruchs 1

Eine derartige Verriegelungsvorrichtung wird benötigt, um zwei Steckverbindergehäusehälften umweltsicher miteinander zu verbinden.

### Stand der Technik

Die Druckschrift DE 29 15 574 C2 offenbart einen Gehäusehälften-Verschluss für mehrpolige elektrische Steckvorrichtungen mit einem oder auch zwei um Lagerzapfen eines Gehäuseunterteils schwenkbaren, aus Federstahldraht hergestellten Verschlussbügeln. Ein solcher Verschlussbügel ist mit Ösen, einem ersten Ω-ähnlich gebogenen Federabschnitt, einem Rasthaken mit einer Aufgleitrundung und einem zweiten Ω-ähnlich gebogenen Federabschnitt ausgerüstet. Weiterhin wird offenbart, dass ein Griffteil auf den Verschlussbügel aufrastbar ist. Während des Schließvorgangs wird die Öffnungsweite des ersten Ω-ähnlichen Federabschnitts durch eine am Verbindungsabschnitt wirkende Kraft vergrößert. Dadurch werden Aufgleitrundungen des Verschlussbügels nach oben gebogen und können so über einen Lagerzapfen des Gehäuseoberteils gleiten. Weiterhin wird auch der Entriegelungsvorgang durch den vorgeschlagenen Gehäusehälften-Verschluss erleichtert.

Eine solche Vorrichtung erfordert eine hohe Elastizität des Verschlussbügels, wodurch sich ihre Verriegelungskräfte verringern. Weiterhin ist diese Vorrichtung dadurch auch in ihrer Handhabung nicht stabil.

Aus der EP 0 731 534 B1 ist eine elektrische Steckverbindung bekannt, bei der ein U-förmiger um Lagerzapfen einer Steckverbindungshälfte schwenkbarer Verriegelungsbügel in seinen Seitenteilen Taschen aufweist, in denen jeweils ein speziell geformtes Federelement angeordnet ist, das in Zusammenhang mit einem an der zweiten Gehäusehälfte angeordneten Verriegelungszapfen eine Verriegelung der Steckverbindung ermöglicht. Für eine solche Verriegelungsvorrichtung sind weiterhin mehrere kleine Einzelteile und eine aufwendige Erstellung des Verriegelungsbügels erforderlich.

Auch sind Verriegelungsvorrichtungen dieser Bauart bekannt, deren Verriegelungsbügel im wesentlichen aus elastischem Kunststoff gefertigt sind, und die so elastisch gebogen über die Lagerzapfen einer bestehenden Steckverbindergehäusehälfte geschoben und dort eingeklinkt werden können. Diese Verriegelungsbügel sind jedoch für viele Anwendungen nicht ausreichend umweltresistent und sind insbesondere für viele Anwendungen nicht hitzebeständig genug, beispielsweise beim Betrieb in der Nähe eines Hochofens.

In der Vergangenheit hat sich gezeigt, dass die Verriegelungsvorrichtungen von Steckverbindern insbesondere unter extremen Umweltbelastungen wie beispielsweise Hitze oder Feuchtigkeit besonders hohe Verschleißerscheinungen aufweisen. Diese Verschleißerscheinungen zeigen sich oft erst im Einsatz, wenn die Steckverbinder bereits am Einsatzort installiert sind. Ein Nachteil im Stand der Technik besteht somit darin, dass die ursprünglichen Verriegelungsvorrichtungen bestehender Steckverbinder nicht oder nur mit großem Aufwand gegen entsprechend umweltresistentere, insbesondere hitzebeständigere Verriegelungsvorrichtungen ausgetauscht werden können.

### Aufgabenstellung

Der Erfindung liegt daher die Aufgabe zugrunde, eine mechanisch möglichst einfache und kostengünstige Verriegelung für zwei zusammengehörige Steckverbindergehäusehälften zu schaffen und dabei die vorgenannten Nachteile zu vermeiden.

Diese Aufgabe wird durch eine Verriegelungsvorrichtung mit den Merkmalen des kennzeichnenden Teils des Anspruchs 1 gelöst.

Vorteilhafte Ausgestaltungen der Erfindung sind in den Ansprüchen 2 - 9 angegeben.

Bei der Erfindung handelt es sich um eine Verriegelungsvorrichtung für Steckverbindergehäuse, insbesondere für sogenannte "Schwerlaststeckverbinder", bei denen die beiden Gehäusehälften so gegeneinander verriegelbar sein müssen, dass ein umweltsicherer Schutz innenliegender Steckerkörper gewährleistet ist.

Die lösbare Verbindung zwischen dem jeweiligen Verriegelungslement und dem Betätigungsgriff ist vorteilhafterweise dazu geeignet, eine neue, umweltresistente Verriegelungsvorrichtung problemlos an ein bereits bestehendes Steckverbindersystem anzubringen, wodurch die Nachrüstung bestehender Steckverbindersysteme erheblich erleichtert wird.

Insbesondere ist es somit von Vorteil, dass eine solche Verriegelungsvorrichtung nachträglich beispielsweise am Einsatzort und an bereits installierten Gehäusehälften montiert werden kann. Dadurch wird der Austausch einer weniger umweltresistenten Verriegelungsvorrichtung gegen eine entsprechend umweltresistentere Verriegelungsvorrichtung erheblich erleichtert.

Weitere mit der Erfindung erzielten Vorteile bestehen darin, dass die Verriegelungsvorrichtung einen austauschbaren Betätigungsgriff, in welchen zwei zueinander spiegelsymmetrische Verriegelungselemente verrastend einsetzbar sind, aufweist.

Weiterhin wird mit der Verriegelungsvorrichtung, wie im Folgenden beschrieben, ein besonders vorteilhaftes Verhältnis zwischen Betätigungs- und Haltekräften erreicht. Bei dem Verriegelungsvorgang wird durch entsprechendes Betätigen des Betätigungsgriffs das zum ersten Schenkelende führende Endstück vom Lagerzapfen elastisch weggebogen und gleichzeitig wird das zum zweiten Schenkelende führende Endstück zum dazugehörigen Arretierzapfen elastisch hingebogen. Somit ist eine Anhebung der Aufgleitrundungen gewährleistet, wodurch diese beim Verriegelungsvorgang mit vergleichsweise geringem Kraftaufwand über die Arretierzapfen gleiten können. Das damit erzielte besonders vorteilhafte Verhältnis zwischen Betätigungs- und Haltekräften ist insbesondere für Schwerlaststeckverbinder von großer Bedeutung, weil durch die hohen Haltekräfte ein umweltsicherer Schutz der innenliegenden Steckkörper gewährleistet ist.

Auch hat sich in der Praxis gezeigt, dass bei bestimmten Steckverbinderanordnungen die Betätigungskräfte beim Verriegeln das eigentliche Problem darstellen, während die Betätigungskräfte bei der Entriegelung vergleichsweise weniger problematisch sind. Somit ist die Optimierung der Verriegelungsvorrichtung zugunsten einer Verringerung der Betätigungskräfte beim Verriegeln für eine solche Steckverbinderanordnung von besonderem Vorteil. Weiterhin können die Drahtelemente zweckmäßigerweise als Drahtbiegeteile aus Federstahldraht gefertigt sein.

Der Betätigungsgriff kann als L-förmiges Strangussprofil mit einem durchgehenden Langloch ausgebildet sein. So können aus einem Stück mit geringem Aufwand mehrere Griffe gesägt und in deren Enden Verrastungsfedem unverlierbar eingebacht werden.

### Ausführungsbeispiel

Ein Ausführungsbeispiel der Erfindung ist in der Zeichnung dargestellt und wird im folgenden näher erläutert. Es zeigen:
- Fig. 1a: ein ungewinkeltes Verriegelungselement,
- Fig. 1: b ein gewinkeltes Verriegelungselement,
- Fig. 2: eine Verriegelungsvorrichtung,
- Fig. 3: ein Steckverbindergehäuse mit einer Verriegelungsvorrichtung im unverriegelten Zustand,
- Fig. 4: ein verriegeltes Steckverbindergehäuse.

Eine Verriegelungsvorrichtung (100) umfasst einen Betätigungsgriff (101) mit beidseitig daran angefügten Verriegelungselementen (102, 102'). Ein solches Verriegelungselement (102) ist als Einzelteil im ungewinkelten Zustand in Fig. 1a und im gewinkelten Zustand in Fig. 1b dargestellt.

Das Verriegelungselement (102) besteht aus einem einstückigen Federstahldraht und weist einen C-förmigen Schenkel (103) mit einem ersten Schenkelende (104) und einem zweiten Schenkelende (105) auf.

Am ersten Schenkelende (104) ist das Verriegelungselement zu einer offenen Öse (106) nach innen gebogen. An die Öse (106) schließt sich eine Ösenöffnung (107) an, in deren Verlauf das Verriegelungselement vom C-förmigen Schenkel (103) weggebogen ist. Im weiteren Verlauf besitzt das Verriegelungselement eine weitere Biegung, durch die das Verriegelungselement in einem ersten Endstück (108) den C-förmigen Schenkel (103) rechtwinklig kreuzt.

An dem zweiten Schenkelende (105) ist das Verriegelungselement kreissegmentförmig in einem geeigneten Krümmungsradius um 180° nach innen gebogen. Das Ende dieser Biegung bildet eine Aufgleitrundung (109). Im Anschluss an einen kurzen geradlinigen Abschnitt besitzt das Verriegelungselement eine Einbuchtung (110), die ebenfalls kreissegmentförmig verläuft. Anschließend an die Einbuchtung (110) besitzt das Verriegelungselement eine weitere Biegung, durch die es in einem zweiten Endstück (111) parallel zum ersten Endstück (108) verläuft und den C-förmigen Schenkel (103) rechtwinklig kreuzt.

Wie in der Fig. 1b dargestellt ist, sind die beiden parallel verlaufenden Endstücke (108, 111) rechtwinklig zu einer durch die C-Form gebildeten Ebene umgebogen und sind somit dazu geeignet, mit einer Seite des Betätigungsgriffs (101) verbunden zu werden.

Weiterhin ist auch eine Variante vorgesehen, bei der die beiden Endstücke (108, 111) nicht umgebogen sind. Auch in dieser Variante sind die Endstücke dazu geeignet, mit einem entsprechend ausgeführten Betätigungsgriff verbunden zu werden.

In der Fig.2 ist die Verriegelungsvorrichtung (100), bestehend aus einem Betätigungsgriff (101) mit zwei daran angefügten Verriegelungselementen (102, 102') dargestellt.

In der Fig.3 ist ein Steckverbindergehäuse (400) mit der Verriegelungsvorrichtung (100) im unverriegelten Zustand dargestellt. Das Steckverbindergehäuse (400) besteht dabei aus einer ersten Steckverbindergehäusehälfte (200) mit zwei Lagerzapfen (201) und einer zweiten Steckverbindergehäusehälfte (300) mit zwei Arretierzapfen (301). Durch Anheben des Betätigungsgriffs (101) wird beim Kontakt des zweiten Schenkelendes (105) mit dem entsprechenden Arretierzapfen (301) das erste Endstück (108) vom Lagerzapfen (201) elastisch weggebogen und gleichzeitig wird das zweite Endstück (111) zu dem Arretierzapfen (301) elastisch hingebogen. Somit ist eine Anhebung der Aufgleitrundung (109) gewährleistet, wodurch diese beim Verriegelungsvorgang mit vergleichsweise geringem Kraftaufwand über den entsprechenden Arretierzapfen (301) gleiten kann.

In der Fig.4 ist ein in dieser Weise verriegeltes Steckverbindergehäuse (400) dargestellt.

### Bezugszeichenliste

### Verriegelungsvorrichtung

- 100: Verriegelungsvorrichtung
- 101: Betätigungsgriff
- 102: Verriegelungselement
- 103: C-förmiger Schenkel
- 104: erstes Schenkelende
- 105: zweites Schenkelende
- 106: offene Öse
- 107: Ösenöffnung
- 108: erstes Endstück
- 109: Aufgleitrundung
- 110: Einbuchtung
- 111: zweites Endstück
- 200: erste Steckverbindergehäusehälfte
- 201: Lagerzapfen
- 300: zweite Steckverbindergehäusehälfte
- 301: Arretierzapfen
- 400: Steckverbindergehäuse

## Patentansprüche

1. Verriegelungsvorrichtung für Steckverbindergehäuse (400), umfassend einen Betätigungsgriff (101) und zwei Verriegelungselemente (102, 102'), drehbar an zwei Lagerzapfen (201), die an einer ersten Steckverbindergehäusehälfte (200) angeordnet sind, und verriegelbar an zwei Arretierzapfen (301), die an einer zweiten Steckverbindergehäusehälfte (300) angeordnet sind, wobei die beiden Verriegelungselemente (102) jeweils aus einem einstückigen Drahtelement geformt sind,
wobei jedes Verriegelungselement als C-förmiger Schenkel (103) ausgebildet ist, der zwei Schenkelenden (104, 105) aufweiset, die zunächst nach innen gebogen sind,
wobei der Schenkel (103) an dem ersten Schenkelende (104) einen als eine offene Öse (106) geformten Teil zum Umgreifen eines der beiden Lagerzapfen (201) aufweist, und wobei der Schenkel (103) an dem zweiten Schenkelende (105) eine Biegung, deren Endbereich als Aufgleitrundung (109) vorgesehen ist und einen als Einbuchtung (110) geformten Teil für eine Schnappverbindung mit einem der beiden Arretierzapfen (301) der zweiten Steckverbindergehäusehälfte (300) aufweist, **dadurch gekennzeichnet,**
**dass** diese beiden Schenkelenden (104,105) parallel ausgerichtet, den C-förmigen Schenkel (103) rechtwinklig kreuzend, mit dem Betätigungsgriff (101) verbunden sind.

2. Verriegelungsvorrichtung nach Anspruch 1, **dadurch gekennzeichnet, dass** die beiden Endstücke eines Verriegelungselements (102) rechtwinklig zu einer durch den C-förmigen Schenkel (103) gebildeten Ebene umgebogen sind.

3. Verriegelungsvorrichtung nach einem der Ansprüche 1 bis 2, **dadurch gekennzeichnet,**
**dass** die Verbindung der Endstücke (108, 111) mit dem Betätigungsgriff (101) verrastend steckbar ist.

4. Verriegelungsvorrichtung nach einem der Ansprüche 1 bis 3, **dadurch gekennzeichnet,**
**dass** die Endstücke (108, 111) mit dem Betätigungsgriff (101) verbunden sind.

5. Verriegelungsvorrichtung nach einem der Ansprüche 1 bis 4, **dadurch gekennzeichnet,**
**dass** die Verbindung der Endstücke (108, 111) mit dem Betätigungsgriff (101) nicht lösbar ist.

6. Verriegelungsvorrichtung nach einem der Ansprüche 1 bis 5,
**dadurch gekennzeichnet,**
**dass** die beiden Verriegelungselemente (102, 102') zueinander spiegelsymmetrisch sind.

7. Verriegelungsvorrichtung nach einem der Ansprüche 1 bis 6, **dadurch gekennzeichnet,**
**dass** die Aufgleitrundung (109) die Form eines Kreissegments besitzt.

8. Verriegelungsvorrichtung nach einem der Ansprüche 1 bis 7, **dadurch gekennzeichnet, dass** die Einbuchtung (110) die Form eines Kreissegments besitzt.

9. Verriegelungsvorrichtung nach einem der Ansprüche 2 bis 8, **dadurch gekennzeichnet,**
**dass** der Betätigungsgriff (101) als L-förmiges Strangussprofil ausgebildet ist.

## Claims

1. A locking device for plug connector housings (400), comprising an operating handle (101) and a pair of locking members (102, 102') which are rotatable on a pair of bearing journals (201) arranged on a first plug connector housing half (200), and which are adapted to be locked on a pair of arresting pins (301) arranged on a second plug connector housing half (300), the two locking members (102) each being formed from a one-piece wire member,
each locking member being in the form of a C-shaped leg (103) which has two leg ends (104, 105) which are initially bent inwards,
the first leg end (104) of the leg (103) including a part shaped as an open eye (106) for engaging around one of the two bearing journals (201), and the second leg end (105) of the leg (103) including a bend having an end portion that is provided as a slide-on curvature (109) and a part shaped as an indentation (110) for a snap connection with one of the two arresting pins (301) of the second plug connector housing half (300), **characterized in that**
these two leg ends (104, 105), oriented to be parallel, crossing the C-shaped leg (103) at right angles, are connected with the operating handle (101).

2. The locking device according to claim 1, **characterized in that** the two end pieces of a locking member (102) are bent over at right angles to a plane formed by the C-shaped leg (103).

3. The locking device according to any of claims 1 to 2, **characterized in that** the connection of the end pieces (108, 111) with the operating handle (101) is of the plug-in type for a snap-fit.

4. The locking device according to any of claims 1 to 3, **characterized in that** the end pieces (108, 111) are connected with the operating handle (101).

5. The locking device according to any of claims 1 to 4, **characterized in that** the connection of the end pieces (108, 111) with the operating handle (101) is not releasable.

6. The locking device according to any of claims 1 to 5, **characterized in that** the two locking members (102, 102') are mirror-symmetric to each other.

7. The locking device according to any of claims 1 to 6, **characterized in that** the slide-on curvature (109) has the shape of a segment of a circle.

8. The locking device according to any of claims 1 to 7, **characterized in that** the indentation (110) has the shape of a segment of a circle.

9. The locking device according to any of claims 2 to 8, **characterized in that** the operating handle (101) is configured as an L-shaped continuously cast section.

## Revendications

1. Dispositif de verrouillage pour un boîtier de connecteur (400), comprenant une poignée d'actionnement (101) et deux éléments de verrouillage (102, 102') rotatifs sur deux tourillons de montage (201) qui sont agencés sur une première moitié de boîtier de connecteur (200) et susceptibles d'être verrouillés sur deux tourillon d'arrêt (301) qui sont agencés sur une deuxième moitié de boîtier de connecteur (300), les deux éléments de verrouillage (102) étant formés à partir d'un élément en fil métallique d'un seul tenant,
chaque élément de verrouillage étant réalisé sous forme d'une branche en forme de C (103) qui présente deux extrémités de branche (104, 105) qui sont tout d'abord repliées vers l'intérieur,
la branche (103) présentant à la première extrémité de branche (104) une partie formée en tant qu'oeillet (106) ouvert pour envelopper un des deux tourillons de montage (201), et la branche (103) présentant à la deuxième extrémité de branche (105) une courbure dont la zone d'extrémité est prévue en tant qu'arrondi de glissement (109) et une partie qui a la forme d'un renfoncement (110) pour une liaison d'encliquetage avec un des deux tourillons d'arrêt (301) de la deuxième moitié de connecteur (300),
**caractérisé en ce que** ces deux extrémités de branche (104, 105), orientées en parallèle et croisant à angle droit la branche (103) en forme de C, sont reliées à la poignée d'actionnement (101).

2. Dispositif de verrouillage selon la revendication 1, **caractérisé en ce que** les deux tronçons d'extrémité d'un élément de verrouillage (102) sont repliés en angle droit par rapport à un plan formé par la branche en forme de C (103).

3. Dispositif de verrouillage selon l'une des revendications 1 à 2, **caractérisé en ce que** la liaison des tronçons d'extrémité (108, 111) avec la poignée d'actionnement (101) peut être enfichée par enclenchement.

4. Dispositif de verrouillage selon l'une des revendications 1 à 3, **caractérisé en ce que** les tronçons d'extrémité (108, 111) sont reliés à la poignée d'actionnement (101).

5. Dispositif de verrouillage selon l'une des revendications 1 à 4, **caractérisé en ce que** la liaison des tronçons d'extrémité (108, 111) avec la poignée d'actionnement (101) n'est pas amovible.

6. Dispositif de verrouillage selon l'une des revendications 1 à 5, **caractérisé en ce que** les deux éléments de verrouillage (102, 102') sont à symétrie spéculaire.

7. Dispositif de verrouillage selon l'une des revendications 1 à 6, **caractérisé en ce que** l'arrondi de glissement (109) a la forme d'un segment de cercle.

8. Dispositif de verrouillage selon l'une des revendications 1 à 7, **caractérisé en ce que** le renfoncement (103) a la forme d'un segment de cercle.

9. Dispositif de verrouillage selon l'une des revendications 2 à 8, **caractérisé en ce que** la poignée d'actionnement (101) est réalisée sous forme de profil en coulée continue en forme de L.
